# EUROPÄISCHE PATENTSCHRIFT

(11) **EP 1 389 430 B1**
(45) Veröffentlichungstag und Bekanntmachung des Hinweises auf die Patenterteilung: **24.05.2006**
(21) Anmeldenummer: 02018010.5
(22) Anmeldetag: 12.08.2002
(51) Int. Cl.: A24C 5/18

(54) **Vorrichtung zum Fördern eines Stranges der tabakverarbeitenden Industrie**
Apparatus for transporting a rod in the tobacco industry
Dispositif pour transporter un boudin dans l'industrie du tabac

(43) Veröffentlichungstag der Anmeldung: 18.02.2004
(73) Patentinhaber: Hauni Maschinenbau Aktiengesellschaft, 21033 Hamburg (DE)
(72) Erfinder: Krüger, Ralf, D-23556 Lübeck (DE); Dittombee, Harald, D-21339 Lüneburg (DE); Nittscher, Harald, D-21033 Hamburg (DE); Ernst, Bernhard, D-22305 Hamburg (DE); Schlisio, Jörg, D-21502 Geesthacht (DE)
(74) Vertreter: Meier, Frank

(56) Entgegenhaltungen:
- DE-A- 3 624 260
- US-A- 3 315 685
- US-A- 4 175 570
- US-A- 4 889 138
- US-A1- 2002 014 243
- US-B1- 6 186 315

## Beschreibung

Die Erfindung betrifft eine Vorrichtung zum Fördern eines Stranges der tabakverarbeitenden Industrie, mit einem Band zum Bewegen des Stranges, mit mindestens einer Bandführungsleiste zur Führung des Bandes, und mit mindestens einer Kanalwange zur Führung des Tabaks. Unter einem "Strang der tabakverarbeitenden Industrie" wird hier insbesondere ein Faserstrang, vorzugsweise aus Schnittabak, verstanden.

Derartige Vorrichtungen sind aus dem Stand der Technik bekannt. So zeigt beispielsweise die DE 197 33 443 A1 der Anmelderin eine derartige Vorrichtung. Sie dienen in einer Zigarettenstrangmaschine dazu, den Tabak, welcher in Form eines Schauers dem den Boden eines Tabakkanals bildenden, als Strangförderer dienenden Band zugeführt wird, in einer Strangbildungszone anzusammeln und aus dieser - ggf. durch eine Überschussabnahmeeinrichtung hindurch - abzufördern. Als Strangförderer wird in modernen Zigarettenstrangenmaschinen in der Regel das Untertrum eines von seiner Rückseite her mit Unterdruck beaufschlagten Saugbandes benutzt, so daß diese Art der Förderer auch als Saugstrangförderer bezeichnet werden. Die Länge der Förderstrecke des Saugstrangförderers und die hohe Geschwindigkeit der modernen Strangmaschinen stellen hohe Anforderungen an die den Lauf des Strangförderers direkt oder indirekt beeinflussenden Teile der Vorrichtung.

Aufgabe der vorliegenden Erfindung ist es, die aus dem Stand der Technik bekannten Vorrichtungen zu verbessern.

Diese Aufgabe wird durch eine Vorrichtung gemäß Anspruch 1 gelöst.

Durch die erfindungsgemäße Zusammenfassung der Bandführungsleiste und der Kanalwange zu einem Bauteil wird die Anzahl der notwendigen Ersatzteile in diesem Bereich des Saugstrangförderers stark reduziert. Darüber hinaus wird durch die integrale Bauweise eine höhere Stabilität im Bereich des Tabakkanals erreicht. Schließlich kann durch die vereinfachte Bauweise des Tabakkanals auch das Handling beim Austausch des erfindungsgemäß multifunktionalen Bauteils erreicht werden.

Bei einer vorteilhaften Ausführungsform der Erfindung handelt es sich bei den dem Tabak zugewandten Oberflächen des Bauteils, um die Oberflächen von Keramikplatten, mit denen der Kanal zumindest teilweise ausgekleidet ist. Besonders bevorzugt ist es dabei, wenn die Keramikplatten sowohl die Oberfläche des die Bandführungsleiste als auch die Oberfläche des die Kanalwange bildenden Teils des Bauteils bedecken. Dabei ist es besonders vorteilhaft, wenn die Keramikplatten ebenfalls einstückig ausgebildet sind. Für die Zusammenfassung der Keramikplatten im Bereich der Bandführungsleiste und im Bereich der Kanalwange zu einem Bauteil wird unabhängig Schutz begehrt.

Weiter bevorzugt sind die in Richtung des Tabakstranges einander zugewandten Enden der Keramikplatten formschlüssig miteinander verbunden, indem sie beispielsweise einander überlappen oder miteinander verzahnt sind. Dabei ist es weiter bevorzugt, wenn die Keramikplatten auf das Bauteil aufgeklebt sind. Bevorzugt sollte dazu der Kleber "Delo Automix 1895" verwendet werden. Alternativ kann das Bauteil auch mit Keramik oder keramikhaltigen Substanzen bedampft oder bespritzt sein. Insbesondere bei der Verwendung von Keramikplatten läßt sich vorteilhaft erreichen, daß die bisher verwendeten Platten einfach durch die erfindungsgemäßen Keramikplatten ersetzt werden können, so daß der Grundaufbau bekannter Saugstrangförderer weiter verwendet werden kann.

Bei einer weiteren Ausführungsform der Erfindung weist das Bauteil eine Nut zur Aufnahme der Keramikplatte auf. Dabei weist die Keramikplatte vorteilhaft einen Vorsprung auf, der zur Verbindung von Keramikplatte und Bauteil in der Nut einklemmbar ist. Dieses Einklemmen der Keramikplatten in dem Bauteil kann kombiniert mit dem vorher erwähnten Aufkleben oder alternativ dazu zur Befestigung der Keramikplatten an dem Bauteil dienen.

Bei einer Weiterbildung der Erfindung ist mindestens eine Rolle, die bevorzugt zumindest teilweise aus Keramik besteht, zur Stützung des Bandes vorgesehen, wobei die Rolle von einem Stift getragen wird, der in dem Bauteil gelagert ist.

In einem Ausführungsbeispiel der Erfindung ist das Bauteil als erstes Bauteil zur Führung einer Kante des Bandes ausgebildet, während ein zweites Bauteil vorgesehen ist, welches die Führung der anderen Kante des Bandes übernimmt. Bei dieser Ausführungsform kann der Abstand zwischen dem ersten und dem zweiten Bauteil über die Länge der Buchse für den die Rolle tragenden Stift eingestellt werden.

Weitere bevorzugte Ausführungsformen der Erfindung sind in den Unteransprüchen angegeben.

Die Erfindung wird anhand von Ausführungsbeispielen näher erläutert. Es zeigen:
Fig. 1 einen schematischen Schnitt durch einen Saugstrangkanal im Trimmerwangenbereich einer Zigarettenstrangmaschine;
Fig. 2 den Saugstrangkanal der Fig. 1 im Aufschüttbereich des Saugstrangförderers; und
Fig. 3 eine perspektivische Ansicht eines Bauteils des Saugstrangkanals der Fig. 1.

Fig. 1 zeigt einen schematischen Schnitt durch einen Saugstrangkanal 1 einer Vorrichtung 2 zum Fördern eines nicht dargestellten Tabakstranges. Die Vorrichtung 2 ist in der Fig. 1 nur teilweise dargestellt. Sie ist selbst wiederum Teil einer ebenfalls nicht dargestellten Zigarettenstrangmaschine. Der Saugstrangkanal 1 dient der Vorrichtung zum Aufschauern und Abfördern des Tabakstranges.

Die Vorrichtung 2 weist zwei Bauteile 8 und 10 auf, die mittels nicht sichtbarer Schrauben miteinander verschraubt sind. Die Bauteile 8, 10 vereinen in sich die Funktion einer Bandführungsleiste zur Führung eines senkrecht zur Zeichenebene antreibbaren Saugförderbandes 20 und einer Kanalwange zur seitlichen Begrenzung des Tabakkanals 1 und Führung des Tabaks in dem Tabakkanal 1. Die eigentliche Ausführung der vorgenannten Funktionen der Bauteile 8, 10 wird jedoch durch aus Keramik hergestellte Elemente 16, 18 vorgenommen, die in Nuten 12, 14 der Bauteile 8, 10 eingeklemmt und dort auch verklebt werden können. Zu diesem Zweck weisen die Elemente 16, 18 Vorsprünge 17, 19 auf, die in ihren Abmessungen so gewählt sind, dass sie in die Nuten 12, 14 einklemmbar sind. Zusätzlich zu dem Einklemmen und Verkleben der Vorsprünge 17, 19 in den Nuten 12, 14 können diese auch mit Hilfe von durch die Bohrungen 21 bzw. 23 zu führenden, nicht dargestellten Schrauben in den Nuten 12 und 14 eingeklemmt werden.

Die Elemente 16 und 18 stützen mit, dem Saugförderband 20 zugewandten und zu diesem parallel verlaufenden, Flächen 22 bzw. 24 das Saugförderband 20 auf der dem Saugstrangkanal 1 abgewandten Seite ab. Auch die Umfangsoberflächen 25 von senkrecht zur Zeichenebene entlang des Saugstrangkanals 1 hintereinander angeordneten und auf Stiften 26 drehbar gelagerten, zwischen den Bauteilen 8 und 10 angeordneten aus Keramik gefertigten Rollen 28 stützen das Saugförderband 20.

Weiterhin weisen die Elemente 16 und 18 das Saugförderband 20 aufnehmende Führungsnuten 34 und 36 auf, die parallel zum Saugförderband 20 verlaufen und der Führung des Bandes 20 dienen.

Den in der Figur 1 unterhalb der Führungsnuten 34 und 36 liegenden, dem Tabakkanal zugewandten Oberflächen der Elemente 16 und 18 kommt die Kanalwangenfunktion zur Führung des Tabaks in dem Tabakkanal 1 zu. Die Elemente 16, 18 bilden somit ein integrales Bauteil aus Keramik zur Führung sowohl des Bandes 20 als auch des nicht dargestellten Tabaks in dem Tabakkanal 1. Die Breite des Tabakkanals 1 kann durch Verwendung von unterschiedlich starken, den Stift 26 aufnehmenden Distanzbuchsen 29 zwischen den Bauteilen 8 und 10 verändert bzw. eingestellt werden.

Die von unten zuzuführenden Tabakfasern werden von einem Saugluftstrom, der durch den Saugstrangkanal 1, das luftdurchlässige Saugförderband 20, und den Luftdurchlaß 48 zwischen den Bauteilen 8, 10 strömt, mitgenommen und lagern sich an dem Saugförderband 20 an, wo sie sich zu dem nicht dargestellten Tabakstrang ansammeln können und von dem Band 20 abgefördert werden können.

Durch den geringen Reibungskoeffizienten zwischen dem Tabakstrang in dem Saugstrangkanal 1 und den Keramikplatten 16, 18 kommt es zu nur geringen Reibungsverlusten bei einer derartigen Abförderung.

Die für die Keramikplatten 16, 18 verwendete Keramik ist Aluminiumoxid oder Zirkonoxid.

Fig. 2 zeigt den Saugstrangkanal 1 aus umgekehrter Richtung und im Aufschüttbereich des Kanals 1. Gleiche Teile sind mit gleichen Bezugszeichen bezeichnet. Über die bereits mit Bezug auf die Fig. 1 erklärten Teile und Funktionen hinaus weist eines der Keramikelemente 16, 18, nämlich das in der Fig. 2 rechts dargestellte Keramikelement 16 in einem unteren Bereich 60 eine Abrundung 62 auf. Ebenso weist das Bauteil 8 in seinem unteren Bereich 64 eine Abrundung 66 auf. Diese Abrundungen 62 und 66 dienen dazu, den Übergang zu einem nicht dargestellten Fliessbettverteiler der Zigarettenmaschine zu verbessern.

Fig. 3 zeigt eine perspektivische Ansicht des Bauteils 10 der Vorrichtung 2 gemäß Fig. 1. Gleiche Teile sind wiederum mit gleichen Bezugszeichen bezeichnet. Darüber hinaus zeigt Fig. 3 eine Ausnehmung 68 für nicht dargestellte Trimmscheiben der Zigarettenmaschine. Im Bereich der Ausnehmung 68 werden die unteren als Kanalwangen dienenden Abschnitte 70 der Keramikplatte 18 auch als Trimmerwangen bezeichnet. Schließlich ist in der Fig. 3 auch die Position des Schnittes für die Fig. 1 dargestellt.

Fig. 3 zeigt weiterhin Bohrungen 27, die die nicht dargestellten Schrauben zum Verbinden des Bauteils 10 mit dem nicht dargestellten Bauteil 8 gemäß Fig. 1 zur Vorrichtung 2 aufnehmen.

## Patentansprüche

1. Vorrichtung zum Fördern eines Stranges der tabakverarbeitenden Industrie,
mit einem Band (20) zum Bewegen des Stranges,
mit mindestens einer Bandführungsleiste zur Führung des Bandes (20), mit mindestens einer Kanalwange zur Führung des Strangs,
**dadurch gekennzeichnet, dass** die Bandführungsleiste und die Kanalwange als ein einstückiges Bauteil (8, 10) ausgebildet sind.

2. Vorrichtung nach Anspruch 1,
mit mindestens einer Keramikplatte (16, 18) zur mindestens teilweisen Verkleidung einer dem Strang und/oder dem Band (20) zugewandten Oberfläche des Bauteils (8, 10).

3. Vorrichtung nach Anspruch 2,
wobei das Bauteil (8, 10) eine Nut (12, 14) zur Aufnahme der Keramikplatte (16, 18) aufweist.

4. Vorrichtung nach einem der Ansprüche 2 oder 3,
wobei die Keramikplatte (16, 18) einen Vorsprung (17, 19) aufweist, der zur Verbindung von Keramikplatte (16, 18) und Bauteil (8, 10) in der Nut (12, 14) einklemmbar ist.

5. Vorrichtung nach einem der Ansprüche 2-4,
mit Klebstoff, der zur Verbindung von Keramikplatte (16, 18) und Bauteil (8, 10) zwischen die Keramikplatte (16, 18) und mindestens einen Teil einer der Keramikplatte (16, 18) zugewandten Oberfläche des Bauteils (8, 10) eingefügt ist.

6. Vorrichtung nach einem der vorstehenden Ansprüche,
mit mindestens einer, bevorzugt zumindest teilweise aus Keramik bestehenden, Rolle zur Stützung des Bandes (20), wobei die Rolle von einem Stift (26) getragen wird, der in dem Bauteil (8, 10) gelagert ist.

7. Vorrichtung nach Anspruch 6,
wobei der Stift (26) in einer Buchse (29) gelagert ist.

8. Vorrichtung nach Anspruch 7 und nach einem der vorstehenden Ansprüche,
wobei das Bauteil (8, 10) als erstes Bauteil (8) zur Führung einer Kante des Bandes (20) dient, und wobei ein zweites im wesentlichen spiegelsymmetrisch baugleiches Bauteil (10) vorgesehen ist, welches zur Führung einer anderen Kante des Bandes (20) dient.

9. Vorrichtung nach den Ansprüchen 7 und 8,
wobei der Abstand zwischen dem ersten (8) und dem zweiten Bauteil (10) über die Länge der Buchse (29) einstellbar ist.

10. Vorrichtung nach einem der vorstehenden Ansprüche,
wobei das Bauteil (8, 10) zumindest teilweise aus Stahl oder aus Aluminium besteht.

11. Vorrichtung nach einem der vorstehenden Ansprüche,
mit einem Band (20) zum Bewegen des Stranges,
mit mindestens einem ersten Keramikelement (34, 36) zur Führung des Bandes (20),
und mit mindestens einem zweiten Keramikelement (16, 18) zur Führung des Strangs,
**dadurch gekennzeichnet, dass** das erste (34, 36) und das zweite Keramikelement (16, 18) als ein einstückiges Element (16, 18) ausgebildet sind.

12. Vorrichtung nach Anspruch 11 und nach einem der Ansprüche 1-10,
wobei das Element (16, 18) die Keramikplatte (16, 18) bildet.

## Claims

1. Apparatus for conveying a rope of the tobacco-processing industry,
having a belt (20) for moving the rope,
having at least one belt guide bead for guiding the belt (20),
having at least one channel side wall for guiding the rope,
**characterized in that** the belt guide bead and the channel side wall are designed as an integral component (8, 10).

2. Apparatus according to claim 1,
having at least one ceramic tile (16, 18) for at least partially lining a surface of the component (8, 10 facing the rope and/or the belt (20).

3. Apparatus according to claim 2,
wherein the component (8, 10) has a groove (12, 14) for receiving the ceramic tile (16, 18).

4. Apparatus according to one of claims 2 or 3,
wherein the ceramic tile (16, 18) has a projection (17, 19), which for the connection of ceramic tile (16, 18) and component (8, 10) is clampable in the groove (12, 14).

5. Apparatus according to one of claims 2-4,
having adhesive, which for the connection of ceramic tile (16, 18) and component (8, 10) is inserted between the ceramic tile (16, 18) and at least part of a surface of the component (8, 10) facing the ceramic tile (16, 18).

6. Apparatus according to one of the preceding claims, having at least one roller preferably at least partially made of ceramic material for supporting the belt (20), wherein the roller is carried by a pin (26) that is mounted in the component (8, 10).

7. Apparatus according to claim 6,
wherein the pin (26) is mounted in a bush (29).

8. Apparatus according to claim 7 and according to one of the preceding claims,
wherein the component (8, 10) is used as a first component to guide one edge of the belt (20), and
wherein a second component (10) of a substantially mirror-symmetrically identical construction is provided, which is used to guide another edge of the belt (20).

9. Apparatus according to claims 7 and 8,
wherein the distance between the first (8) and the second component (10) is adjustable by means of the length of the bush (29).

10. Apparatus according to one of the preceding claims,
wherein the component (8, 10) is at least partially made of steel or aluminium.

11. Apparatus according to one of the preceding claims, having a belt (20) for moving the rope,
having at least one first ceramic element (34, 36) for guiding the belt (20),
and having at least one second ceramic element (16, 18) for guiding the rope,
**characterized in that** the first (34, 36) and the second ceramic element (16, 18) are designed as an integral element (16, 18).

12. Apparatus according to claim 11 and according to one of claims 1-10,
wherein the element (16, 18) forms the ceramic tile (16, 18).

## Revendications

1. Dispositif pour le transport d'un boudin de l'industrie de transformation du tabac, comprenant
une bande (20) destinée à déplacer le boudin,
au moins une glissière de guidage de bande destinée à guider la bande (20),
au moins une joue latérale de canal pour le guidage du boudin,
**caractérisé en ce que** la glissière de guidage de bande et la joue latérale de canal sont réalisées sous forme d'un élément de construction monobloc (8, 10).

2. Dispositif selon la revendication 1,
comprenant au moins une plaque de céramique (16, 18) pour revêtir, au moins partiellement, une surface de l'élément de construction (8, 10) tournée vers le boudin et/ou la bande (20).

3. Dispositif selon la revendication 2,
dans lequel l'élément de construction (8, 10) présente une rainure (12, 14) pour recevoir la plaque de céramique (16, 18).

4. Dispositif selon l'une des revendications 2 ou 3,
dans lequel la plaque de céramique (16, 18) présente une partie saillante (17, 19) qui peut être bloquée par encastrement dans la rainure (12, 14), pour l'assemblage de la plaque de céramique (16, 18) et de l'élément de construction (8, 10).

5. Dispositif selon l'une des revendications 2 à 4,
comprenant de la colle qui est introduite entre la plaque de céramique (16, 18) et au moins une partie d'une surface de l'élément de construction (8, 10) tournée vers la plaque de céramique (16, 18), pour l'assemblage de la plaque de céramique (16, 18) et de l'élément de construction (8, 10).

6. Dispositif selon l'une des revendications précédentes,
comprenant au moins un rouleau destiné à servir d'appui à la bande (20), de préférence constitué, au moins partiellement, de céramique, le rouleau étant porté par une broche (26), qui est montée dans l'élément de construction (8, 10).

7. Dispositif selon la revendication 6,
dans lequel la broche (26) est montée dans une douille (29).

8. Dispositif selon la revendication 7 et selon l'une des revendications précédentes,
dans lequel l'élément de construction (8, 10) sert, en tant que premier élément de construction (8), au guidage d'un bord de la bande (20), et dans lequel il est prévu un deuxième élément de construction (10) sensiblement de même conception suivant une symétrie énantiomorphe, qui sert au guidage d'un autre bord de la bande (20).

9. Dispositif selon les revendications 7 et 8,
dans lequel l'espacement entre le premier (8) et le deuxième élément de construction (10) est réglable au moyen de la longueur de la douille (29).

10. Dispositif selon l'une des revendications précédentes,
dans lequel l'élément de construction (8, 10) est constitué, au moins partiellement, d'acier ou d'aluminium.

11. Dispositif selon l'une des revendications précédentes, comprenant
une bande (20) destinée à déplacer le boudin,
au moins un premier élément en céramique (34, 36) destiné à guider la bande (20),
et au moins un deuxième élément en céramique (16, 18) destiné à guider le boudin,
**caractérisé en ce que** le premier (34, 36) et le deuxième élément en céramique (16, 18) sont réalisés sous forme d'un élément monobloc (16, 18).

12. Dispositif selon la revendication 11 et selon l'une des revendications 1 à 10,
dans lequel l'élément (16, 18) forme la plaque de céramique (16, 18).
